# EUROPÄISCHE PATENTSCHRIFT

(11) **EP 3 102 318 B1**
(45) Veröffentlichungstag und Bekanntmachung des Hinweises auf die Patenterteilung: **16.01.2019**
(21) Anmeldenummer: 15705190.5
(22) Anmeldetag: 29.01.2015
(51) Int. Cl.: B01F 3/12, B01F 5/02, B01F 5/00, B01F 15/02, B01F 15/00, B01F 13/02

(54) **VERFAHREN UND VORRICHTUNG ZUM MISCHEN UND DOSIEREN FESTER DOSIERGÜTER IN EINE TRÄGERFLÜSSIGKEIT**
METHOD AND DEVICE FOR MIXING AND METERING SOLID MATERIALS TO BE METERED INTO A CARRIER LIQUID
PROCÉDÉ ET DISPOSITIF DE MÉLANGE ET DE DOSAGE DE MATIÈRES À DOSER SOLIDES DANS UN LIQUIDE PORTEUR

(30) Priorität: 05.02.2014 DE 102014001574
(43) Veröffentlichungstag der Anmeldung: 14.12.2016
(73) Patentinhaber: GEA TDS GmbH, 31157 Sarstedt (DE)
(72) Erfinder: SCHLÖSSER, Wolfgang, 48683 Ahaus (DE); LÜTKE SUNDERHAUS, Ludger, 48712 Gescher (DE); GEHLING, Jürgen, 48703 Stadtlohn (DE); SÜTHOLD, Erwin, 46348 Raesfeld (DE); SCHWENZOW, Uwe, 48683 Ahaus (DE)
(74) Vertreter: Hauck Patentanwaltspartnerschaft mbB
(86) Internationale Anmeldenummer: PCT/EP2015/000175
(87) Internationale Veröffentlichungsnummer: WO 2015/117739

(56) Entgegenhaltungen:
- EP-A1- 0 945 168
- WO-A1-96/14923
- WO-A1-03/043723
- WO-A1-2004/041001
- DE-A1- 3 803 217
- SU-A1- 1 151 282
- US-A- 5 344 619

## Beschreibung

### TECHNISCHES GEBIET

Die Erfindung betrifft ein Verfahren zum Mischen und Dosieren fester Dosiergüter, wie wenigstens eine Zerealie, insbesondere eine festkörperartige, teilchenförmige, quellfähige Zerealie, und/oder wenigstens eine andere kleinstückige Beimengung, in eine Trägerflüssigkeit, mit dem ein Gemisch aus der Trägerflüssigkeit und dem wenigsten einen festen Dosiergut hergestellt wird, bei dem im stationären Betrieb einem vorgelegten Volumen des Gemisches ein Volumenstrom Trägerflüssigkeit und das wenigstens eine feste Dosiergut jeweils zwangsweise zugeführt und alle Mischungsbestandteile miteinander vermischt werden, bei dem das Gemisch mit einem konstanten Volumenstrom Gemisch stetig und zwangsweise aus dem vorgelegten Volumen abgeführt wird, bei dem das vorgelegte Volumen, das ein freies Niveau aufweist, über dieses freie Niveau geregelt und damit konstant gehalten wird, bei dem der Volumenstrom Trägerflüssigkeit und wahlweise ein Volumenstrom Luft konstant gehalten und stetig und fortlaufend bereitgestellt werden und jeweils quantitativ voreinstellbar und in Grenzen veränderbar sind, bei dem der Volumenstrom Trägerflüssigkeit unterhalb des freien Niveaus derart in das Gemisch eingeleitet wird, dass in diesem dadurch strömungsmechanisch eine Rotationsströmung generiert wird, bei dem das wenigstens eine feste Dosiergut jeweils in Form eines stetigen Volumenstroms des wenigstens einen festen Dosiergutes ausgeprägt ist, bei dem der Volumenstrom des wenigstens einen festen Dosiergutes jeweils quantitativ voreinstellbar und in Grenzen veränderbar ist, bei dem der Volumenstrom Luft, in Strömungsrichtung zum vorgelegten Volumen gesehen, auf den stetigen Volumenstrom des wenigstens einen festen Dosiergutes trifft und beide zunächst zusammengeführt und dann in der jeweiligen Mischung über das freie Niveau in das vorgelegte Volumen eingebracht werden, und bei dem der Volumenstrom Luft als Durchmischungs-, Trocknungs-, Austrag- und Trägermedium für das jeweilige wenigstens eine feste Dosiergut fungiert. Die Erfindung betrifft weiterhin eine Vorrichtung zur Durchführung des Verfahrens.

Das Gemisch wird am Ende seiner weiteren Behandlung in einer der Dosierung nachgeordneten Prozessanlage zu einer trinkfähige Mischung, vorzugsweise bestehend aus Trinkmilch als Trägerflüssigkeit und dem wenigstens einen festen Dosiergut, beispielsweise Reis oder/und Hafer als Zerealie/n, hergestellt durch Anwendung des erfindungsgemäßen Verfahrens und der erfindungsgemäßen Vorrichtung. Trinkfähige Mischung bedeutet im vorliegenden Falle, dass diese nicht in löffelfähiger bzw. löffelfester Konsistenz verzehrt werden muss, sondern mit einem Stroh- oder Trinkhalm problemlos aufgenommen werden kann. Der Begriff Zerealie soll im Folgenden neben Reis und Hafer beispielsweise auch Weizenkörner, die nur mit kaltem Wasser gewässert werden, umfassen sowie andere festkörperartige, kleinstückige Beimengungen wie Früchte, Nüsse oder Samen. Unter festkörperartig soll eine Zerealie oder Beimengung angesehen werden, wenn sie nicht durch Hitze- oder mechanische Einwirkung im Behandlungsprozess zerstört ist und damit beispielsweise ihre Körnerstruktur weitestgehend behält. Unter kleinstückig soll eine Zerealie oder Beimengung quantifiziert werden, die mit einer Mindestgröße beim Trinken noch wahrnehmbar ist (beispielweise Samen oder ähnliches mit einem größten Partikeldurchmesser von 1 bis 2 mm) oder die mit einer maximalen Partikelabmessung von nicht mehr als 5 mm noch trinkbar ist, insbesondere mit einem Stroh- oder Trinkhalm.

### STAND DER TECHNIK

In der EP 0 945 168 A1 sind ein Verfahren und eine Vorrichtung zur kontinuierlichen Herstellung und online-Dosierung homogener Mischungen aus schwer mischbaren gasförmigen, flüssigen oder festen Mischgütern unter Verwendung eines flüssigen Lösungsmittels beschrieben. Die Vermischung erfolgt in mindestens einer klein dimensionierten Mischkammer unter Über- oder Unterdruckbedingungen. Die Mischgüter werden einer mit einem statischen Mischerteil und einer Niveauregulierung versehenen Mischkammer zugeführt, in der die Mischintensität zu jedem Zeitpunkt des automatisch ablaufenden Mischprozesses dadurch beeinflusst werden kann, dass der statische Mischereinsatz und der zur Einstellung des Reaktionsvolumens zuständige elektronische Füllstandssensor verstellbar angeordnet sind. Auf dem Scheitelpunkt der Mischkammer ist eine Dosierschleuse für das Mischgut aufgesetzt, an deren Körper sich Versorgungsanschlüsse von voneinander unabhängig arbeitenden Be- und Entlüftungssystemen befinden.

Die DE 38 03 217 A1 offenbart eine Vorrichtung zum Mischen und Dosieren fester und flüssiger Dosiergüter, wie Pulver, Granulate oder dgl. in Wasser sowie flüssiger Dosiergüter, wie Dispersionen, Emulsionen, mit schwer mischbaren Eigenschaften mit Wasser. Die Vorrichtung weist eine Mischreaktorkammer auf, wobei die Dosiergüter mittels Luft in die geschlossene, unter Drucks stehende Mischreaktorkammer eingeführt werden und ein Distanzluftpolster zwischen dem Wasser und dem Dosiergut aufrechterhalten wird. Das zwangsweise Dosieren der Dosiergüter erfolgt über eine Dosiereinrichtung, in der eine angetriebene Kugel angeordnet ist, in welche drei Sacklöcher eingearbeitet sind, deren Positionen zu einem Feststoffeinlauf und einem Feststoffauslauf überschneidungsfrei angeordnet sind. Die Dosiereinrichtung besitzt einen Anschluss für eine Belüftungsleitung und die Mischreaktorkammer einen Anschluss für eine Versorgungsleitung, über die Luft zugeführt und damit die Feststoffdosierung in die Mischreaktorkammer gefördert wird. Es handelt sich um einen quasi portionsweisen Eintrag des Feststoffes in einen Raum in der Dosiereinrichtung, dem auch Luft zugeführt wird. In welcher Weise nach Eintrag des Feststoffes in die Dosiereinrichtung dieser mit der über die Belüftungsleitung zugeführten Luft gemischt und anschließend auf dem Weg zum Austritt aus der Dosiereinrichtung weiterbehandelt wird, ist nicht offenbart. Die portionsweise Abgrenzung beispielsweise feuchter Reiskörner in Sacklöchern und deren anschließende Entleerung allein mittels Schwerkraft scheint nicht geeignet, um ein diesbezügliches Dosiergut sicher und mit der notwendigen mengenproportionalen Genauigkeit in eine Trägerflüssigkeit zu dosieren.

Die DE 602 18 450 T2 hat das Auflösen von Pulver in Wasser zum Gegenstand, wobei ein Wasserstrom in Verbindung mit einem Strahlapparat dazu benutzt wird, das Pulver anzusaugen und in einen Rührbehälter zu fördern. Letzterer ist durch mehrere quer zur Behälterlängsachse verlaufende Prallbleche in übereinander angeordnete Kammern unterteilt, die jeweils durch eine zentrale Öffnung miteinander verbunden sind. Durch die zentralen Öffnungen erstreckt sich eine Rührerwelle, die in jeder Kammer einen Rührflügel antreibt. Unter Pulver soll auch in Wasser quellfähiges teilchenförmiges Material verstanden werden.

Die DE 602 23 586 T2 betrifft ein aus Zerealien hergestelltes Produkt, wobei die Beschaffenheit einer Zerealie hinsichtlich Farbe, Form und äußere und innere Beschichtung angegeben werden.

Es sind darüber hinaus Verfahren und Vorrichtungen bekannt, die bei höherem Mengenanteil an Zerealien der Herstellung eines hochviskosen Endprodukts dienen, beispielsweise eines Reis- oder eines Reis/Hafer-Desserts, das nur löffelfähig bzw. löffelfest verzehrt werden kann.

Vorzugsweise in asiatischen Ländern sind trinkfähige Mischungen aus Trinkmilch als Trägerflüssigkeit und Reis und/oder Hafer als Zerealie(n) erwünscht. Es ist diesbezüglich weiterhin erwünscht, dass sich die der Trägerflüssigkeit beigemischten Zerealien, beispielsweise Reis und/oder Hafer, nicht vollständig auflösen, sondern dass ihre Stückigkeit, möglichst gleichverteilt und vereinzelt, beim Trinken noch spürbar bleibt. Diese Forderung betrifft auch andere kleinstückige Beimengungen, die in der Trägerflüssigkeit Aufnahme finden können. Bei der Herstellung einer trinkfähigen Mischung, beispielsweise bestehend aus Trinkmilch und Hafer und/oder Reis, wird angestrebt, dass einerseits der Hafer in nativem Zustand, nämlich kalt und trocken, in die Trägerflüssigkeit Trinkmilch dosiert werden kann, und dass andererseits die Verwendung von sog. "Allerweltsreis" möglich ist, der lediglich vor seiner Dosierung eine spezielle, angepasste Vorgarung erfahren muss. Als Allerweltsreis wird im Kontext zur vorstehenden Problematik ein Reis bezeichnet, der unterschiedliches Gar- und Sterilisationsverhalten aufweist, je nach Sorte, Herkunft und natürlichen erntebedingten Schwankungen. Solche rohstoffbedingten Schwankungen haben üblicherweise Auswirkungen auf das Endprodukt; sie sollen beherrschbar und kompensierbar sein. Die derart vorbehandelten Reiskörner sind von klebriger Konsistenz und neigen zur Konglomeration mit anderen Reiskörnern. Dies macht ihre quantitativ gleichmäßige Dosierung in die Trägerflüssigkeit und ihre Gleichverteilung in dieser problematisch.

Bekannte Verfahren und Vorrichtungen beschränken sich bislang darauf, eine löffelfähige bzw. löffelfeste, hochviskose Mischung aus einer niedrigviskosen Trinkmilch als Trägerflüssigkeit und Reis als Zerealie nur unter der Bedingung zu erzeugen, wenn der Reisanteil, bezogen auf den Trinkmilchanteil, deutlich über 6 Gewichts-Prozent liegt. Mit steigendem Anteil von Reis bildet sich eine höhere Viskosität der Mischung, die es gleichzeitig möglich macht, diese Mischung, letztlich das angestrebte Produkt, kontinuierlich durch die und aus der Prozessanlage zu fördern. Hierzu ist eine andere Technologie als die in der vorliegenden Erfindung beschriebene erforderlich.

Wenn allerdings der Reisanteil unter 6 % und ggf. weniger betragen soll, weil eine trinkfähige, relativ niedrigviskose diesbezügliche Mischung gewünscht ist, dann versagen die bisherigen Verfahren und Vorrichtungen zur Dosierung.

Es ist Aufgabe der vorliegenden Erfindung, ein Verfahren und eine Vorrichtung zum Mischen und Dosieren fester Dosiergüter, wie wenigstens eine Zerealie, insbesondere eine festkörperartige, teilchenförmige, quellfähige Zerealie, und/oder wenigstens eine andere kleinstückige Beimengung, in eine Trägerflüssigkeit zu schaffen, durch die der Mengenanteil des wenigstens einen festen Dosierguts in der Trägerflüssigkeit im Bedarfsfall über das im Stand der Technik bislang erreichte Maß hinaus gesteigert und gleichzeitig eine störungsfreie Zufuhr des wenigstens einen festem Dosierguts in die Trägerflüssigkeit und seine dortige homogene Gleichverteilung sichergestellt werden kann. Mit dem Verfahren und der Vorrichtung zum Mischen und Dosieren sollen ein Gemisch hergestellt werden, das im Endergebnis zu einer trinkfähigen Mischung aus Trinkmilch als Trägerflüssigkeit und einem relativ hohen Anteil beispielsweise an Reis oder/und Hafer und/oder Weizenkörner als Zerealie/n und/oder anderen kleinstückigen Beimengungen, wie Früchte, Nüsse, Samen oder dgl., führt.

### ZUSAMMENFASSUNG DER ERFINDUNG

Diese Aufgabe wird durch ein Verfahren mit den Merkmalen des Anspruchs 1 gelöst. Vorteilhafte Ausgestaltungen des Verfahrens sind Gegenstand der Unteransprüche. Eine Vorrichtung zur Durchführung des erfindungsgemäßen Verfahrens ist Gegenstand des Nebenanspruchs 8. Vorteilhafte Ausgestaltungen der Vorrichtung sind Gegenstand der zugeordneten Unteransprüche.

### Verfahren

Die erfinderische Lösung manifestiert sich am augenfälligsten an der schwierigsten Aufgabe, nämlich der Dosierung der vorgegarten Reiskörner in die Trägerflüssigkeit, die nachfolgend beispielhaft hervorgehoben wird, ausgehend von einem Verfahren der gattungsgemäßen Art.

Der erfinderische Grundgedanke besteht darin, dass die zugeführte Luft als Durchmischungs-, Träger- und Austragmedium und ggf. zusätzlich als Trocknungsmedium für das zu dosierende und ggf. feuchte wenigstens eine feste Dosiergut dient. Der von oben nach unten in Richtung zum vorgelegten Volumen eingetragene Luftstrom verhindert zusätzlich, dass aus der Trägerflüssigkeit aufsteigende Wrasen (warmer Dampf) bis zur Stelle der Zusammenführung des Volumenstroms des wenigstens einen festen Dosiergutes mit dem Volumenstrom Luft gelangt und dort das in seinem Ausgangszustand in der Regel relativ trockene Dosiergut verklebt. Es hat sich als vorteilhaft herausgestellt, wenn im Bereich der Zusammenführung der Volumenströme Luft und des wenigstens einen festen Dosiergutes eine durch den Volumenstrom Luft gegebenen Luftgeschwindigkeit um Faktor 50 bis 100 größer ist als eine durch den Volumenstrom des wenigstens einen festen Dosiergutes gegebene Zufuhrgeschwindigkeit. In konkreten Zahlen bedeutet dies, dass beispielsweise die Luft mit einer Luftgeschwindigkeit von 5 bis 6 m/s und das wenigstens eine feste Dosiergut mit einer Zufuhrgeschwindigkeit von 0,05 bis 0,1 m/s zugeführt werden, sodass der vereinigte Volumenstrom Luft und Dosiergut durch eine Eintragungsgeschwindigkeit geprägt ist, die annähernd der Luftgeschwindigkeit entspricht.

Die derart hergestellte Mischung wird alsdann über das freie Niveau in das vorgelegte Volumen eingebracht.

Dabei ist die durch den Volumenstrom Luft gegebene Luftgeschwindigkeit im Verhältnis zu einer Zufuhrgeschwindigkeit des wenigstens einen festen Dosiergutes so bemessen, dass die Luft die Durchmischung begünstigt und forciert und darüber hinaus als Träger- und Austragmedium für das jeweilige wenigstens eine feste Dosiergut fungiert. Wenn es sich bei dem wenigstens einen festen Dosiergut um eine Zerealie in Gestalt eines feuchten, vorgegarten Reises handelt, dann bewirkt die gegenüber dem Reis deutlich kältere Luft zusätzlich zu ihrer Trägerfunktion eine Trocknung der Reiskörner und wirkt somit einer Verklebung und Konglomeration der Reiskörner entgegen.

Die vorstehend angegebenen Lösungsmerkmale im Zusammenhang mit dem Dosiergut der Zerealie Reis sind sinngemäß auch auf andere Zerealien oder andere festkörperartige, kleinstückige Beimengungen übertragbar, wenn hier vergleichbares Verhalten, wie Verklebung und Konglomeration, auftritt. Im Folgenden sollen zur Vereinfachung der Beschreibung unter dem Begriff Zerealie auch Beimengungen der vorbeschriebenen Art subsummiert werden.

Zusätzlich zu den vorstehend genannten erfinderischen Schritten werden der Volumenstrom Trägerflüssigkeit und ein Volumenstrom Luft in an sich bekannter Weise konstant gehalten und stetig und fortlaufend bereitgestellt. Der Volumenstrom Gemisch wird dabei ebenfalls mit konstantem Volumenstrom zwangsweise aus dem vorgelegten Volumen abgeführt und ist über gesamte Dauer der Produktionszeit des Gemischs und damit des Endergebnisses des Produktionsprozesses, einer abfüll- oder lagerfähigen trinkfähigen Mischung, stetig ausgeprägt. Dadurch wird eine eindeutig definierte Abfuhr des Gemischs aus dem vorgelegten Volumen sichergestellt und gleichzeitig auch eine näherungsweise konstante und stetige Strömung, in Strömungsrichtung gesehen, in den dem vorgelegten Volumen nachgeordneten Bereichen der Weiterbehandlung des Gemischs erreicht, die möglichst frei ist von stagnierenden und/oder unkontrolliert oszillierenden Strömungsbereichen.

Weiterhin ist in an sich bekannter Weise vorgesehen, dass das vorgelegte Volumen des Gemischs, das ein freies Niveau aufweist, über dieses Niveau geregelt und damit konstant gehalten wird. Über dieses freie Niveau gelangt das wenigstens eine feste Dosiergut, die zu dosierende Zerealie, bevorzugt in die Trägerflüssigkeit, wodurch eine störungsfreie Dosierung befördert wird.

Es ist weiterhin bekannt und vorgesehen, dass der Volumenstrom Trägerflüssigkeit und wahlweise ein Volumenstrom Luft und die Zufuhr des wenigstens einen festen Dosiergutes jeweils quantitativ voreinstellbar und in Grenzen veränderbar sind. Die Voreinstellbarkeit dieser Größen erlaubt es, den Mengenanteil des wenigstens einen festen Dosiergutes auf einen gewünschten quantitativen Wert einzustellen. Die Veränderbarkeit ermöglicht es unter sich verändernden Betriebsbedingungen, z.B. bei Schwankungen der Volumenströme, die gewünschte und/oder notwendige Verweilzeit zu justieren. Sicherheit und Zuverlässigkeit des Misch- und Dosierverfahrens werden verbessert, wenn das wenigstens eine feste Dosiergut zwangsweise zugeführt wird.

Um das Einmischen des wenigstens einen festen Dosiergutes in die und den Mischvorgang in der Trägerflüssigkeit zu intensivieren, wird die Trägerflüssigkeit in an sich bekannter Weise derart in das Gemisch eingeleitet, dass in diesem dadurch strömungsmechanisch eine Rotationsströmung erzeugt wird. Durch die Rotationsströmung werden Fliehkräfte generiert, die zu Sekundärströmungen und damit zu zusätzlichen sekundären Rühr- und Mischbewegungen in dem vorgelegten Volumen des Gemischs führen.

Die vorstehenden verfahrenstechnischen Schritte stellen sicher, dass das jeweils dosierte wenigstens eine feste Dosiergut eine eindeutig definierte mittlere Verweilzeit in dem vorgelegten Volumen verbleibt und dort entsprechend dieser mittleren Verweilzeit zusammen mit der zugeführten Trägerflüssigkeit und mit dem vorgelegten Volumen Gemisch vermischt und in diesem Gemisch gleichverteilt wird. Da die Verweilzeit als Quotient aus dem vorgelegten Volumen und dieses vorgelegte Volumen durchsetzendem Volumenstrom definiert ist und planmäßig das vorgelegte Volumen und die in das vorgelegte Volumen eintretenden Volumenströme konstant gehalten und stetig und fortlaufend bereitgestellt werden und weiterhin der aus dem vorgelegten Volumen zwangsweise abgeförderte Volumenstrom Gemisch ebenfalls konstant gehalten wird und stetig ausgeprägt ist, ist im störungsfreien Dosierbetrieb die Verweilzeit eindeutig definiert und konstant. Die Dosierbedingungen sind daher eindeutig definiert, jederzeit reproduzierbar und im planmäßigen und störungsfreien Betrieb konstant.

Darüber hinaus ist erfindungsgemäß vorgesehen, dass das vorgelegte Volumen des Gemischs in Grenzen voreinstellbar ist.

Es hat sich weiterhin als vorteilhaft herausgestellt, wenn sich das zu dosierende wenigstens eine Dosiergut auf mehr als einen Volumenstrom aufteilt und jeweils getrennt voneinander in das vorgelegte Volumen eingebracht wird. Zum Einen kann dadurch eine gleichzeitige Dosierung von mehreren und voneinander verschiedenen festen Dosiergütern in die Trägerflüssigkeit realisiert werden, zum Anderen erhöht diese Verfahrensvariante bei der Dosierung nur eines einzigen festen Dosiergutes die Zuverlässigkeit und Sicherheit des Dosierverfahrens, weil sich die Eintragungsoberfläche des vorgelegten Volumens zwangsläufig entsprechend vergrößert.

Um die Mischwirkung in dem vorgelegten Volumen zu verstärken, wird weiterhin vorgeschlagen, zusätzlich zu den strömungsmechanisch generierten Rühr- und Mischbewegungen mechanisch generierte diesbezügliche Bewegungen vorzusehen. Ein weiterer diesbezüglicher Verstärkungseffekt stellt sich ein, wenn die strömungsmechanisch generierte Rotationsströmung gegensinnig zu der mechanisch generierten umlaufenden Rühr- und Mischbewegung orientiert ist.

### Verwendung

Das vorgeschlagene Verfahren eignet sich besonders für die Herstellung eines Gemischs, das aus einer Trinkmilch als Trägerflüssigkeit und wenigstens aus der Zerealie Hafer oder Reis oder Weizenkörner besteht, hergestellt mittels des Verfahrens nach einem der Ansprüche 1 bis 4. Die notwendigen Eigenschaften von Hafer und Reis wurden vorstehend bereits teilweise definiert, wobei es vorteilhaft ist, den Hafer als Kornware und nicht vorgegart zu verwenden und derart nativ, kalt und trocken zu dosieren. Der Reis wird vorgegart eingesetzt und warm bei 70 °C und vorzugsweise unter laminarer Belüftung dosiert. Die Weizenkörner werden, lediglich vorbehandelt durch Wässerung im kalten Wasser, dosiert.

### Vorrichtung

Die Vorrichtung, geeignet zur Durchführung des erfindungsgemäßen Verfahrens, ist als eine Dosiervorrichtung ausgebildet und setzt die verfahrenstechnischen Lösungsmerkmale konsequent in gegenständliche Merkmale um. Die Dosiervorrichtung ist in der Regel in einer UHT-Anlage (UHT: Ultra-Hoch-Temperatur) angeordnet und befindet sich in der Regel zwischen einer Vorwärmzone und einer Vorerhitzerzone mit einer nachfolgenden Hocherhitzerzone, einer Heißhalterzone und einer Kühlzone, wobei in letzterer das Endprodukt, eine trinkfähige Mischung, die aus dem Gemisch durch eine UHT-Behandlung hergestellt wird, auf Abfüll- oder Lagerungstemperatur abgekühlt wird.

Die Dosiervorrichtung ist in an sich bekannter Weise ausgebildet mit einem Behälter für ein vorgelegtes Volumen eines Gemischs, das ein freies Niveau besitzt. Der Behälter verfügt über einen Eintritts-Anschluss für eine Trägerflüssigkeit unterhalb des freien Niveaus zur Erzeugung einer Rotationsströmung in dem Behälter, eine Eintritts-Öffnung für wenigstens ein festes Dosiergut und einen Austritts-Anschluss für das Gemisch, bestehend aus der Trägerflüssigkeit und dem wenigstens einen festen Dosiergut. Der Behälter besitzt eine Niveau-Regeleinrichtung für das freie Niveau und er verfügt über wenigstens eine Vorkammer, die über eine Eintrittsöffnung in einen oberhalb des freien Niveaus befindlichen Kopfraum des Behälters ausmündet. Die Vorkammer weist einen Anschluss zur Zufuhr des wenigstens einen festen Dosiergutes und einen Anschluss für Luft zur Zufuhr eines Volumenstroms Luft jeweils in die Vorkammer auf.

Neben den gattungsbildenden Merkmalen besitzt die Dosiervorrichtung erfindungsgemäß den Anschluss zur Zufuhr des wenigstens einen festen Dosiergutes, der derart eingerichtet, dass das wenigstens eine feste Dosiergut in Form eines stetigen Volumenstroms des wenigstens einen festen Dosiergutes in die wenigstens eine Vorkammer eintritt. An der wenigstens einen Vorkammer sind der vorstehend genannte Anschluss zur Zufuhr des wenigstens einen festen Dosiergutes und der Anschluss für Luft derart angeordnet, dass der Volumenstrom Luft, nach seinem Austritt aus dem Anschluss für Luft und auf dem Weg zur Eintritts-Öffnung des Behälters, auf den stetigen Volumenstrom des wenigstens einen festen Dosiergutes trifft. Darüber hinaus ist in dem Behälter eine mechanische Rühreinrichtung vorgesehen.

Um zu verhindern, dass der Behälter einerseits überfüllt und andererseits zu weit entleert wird, sodass zum Einen die die notwendige Verweilzeit zu lang oder zu kurz ist und zum Anderen der Behälter entweder überläuft oder leerfällt, weist er einen dritten Anschluss für eine obere Niveau-Grenzwerterfassungseinrichtung und einen vierten Anschluss für eine untere Niveau-Grenzwerterfassungseinrichtung auf.

Zur Erhöhung der Sicherheit und der Zuverlässigkeit des Dosiervorganges ist es zweckdienlich, wenn der Behälter mehr als eine Vorkammer, bevorzugt vier in seinen Kopfraum über jeweils eine zugeordnete Eintritts-Öffnung ausmündende Vorkammern aufweist. In diesem Zusammenhang ist vorgesehen, wenn die wenigstens eine Eintritts-Öffnung oder ggf. mehr als eine dieser Eintritts-Öffnungen in einem den Kopfraum des Behälters begrenzenden Behälterdeckel angeordnet ist bzw. sind. Dadurch kann das über die Luftströmung in den Kopfraum beförderte jeweilige wenigstens eine Dosiergut, eine Zerealie und/oder andere kleinstückige Beimengung, über eine möglichst große Oberfläche des freien Niveaus des Gemischs in letzteres eingetragen werden.

Eine Schaumbildung beim Zuführen der Trägerflüssigkeit in das Gemisch wird vermieden und die Rühr- und Mischbewegung im Gemisch wird zusätzlich verstärkt, wenn, wie dies ein weiterer Vorschlag vorsieht, der Eintritts-Anschluss für die Zufuhr der Trägerflüssigkeit am Umfang und in tangentialer Richtung zum Umfang des Behälters angeordnet ist.

Eine störungs- und verstopfungsfreie Abfuhr des Gemischs aus dem Behälter wird durch eine Ausführungsform begünstigt, bei der der Behälter in seinem Fußbereich von einem kegelförmigen Boden mit einem ersten Kegelwinkel und einem sich anschließend zu dem Austritts-Anschluss für die Abfuhr des Gemischs hin fortsetzenden kegelförmigen Verjüngungsstutzen mit einem zweiten Kegelwinkel begrenzt wird, wobei der erste Kegelwinkel deutlich größer als der zweite Kegelwinkel ausgeführt ist.

Um eine eindeutig definierte Abfuhr des Gemischs aus dem Behälter sicherzustellen und gleichzeitig auch eine näherungsweise konstante und stetige Strömung, in Strömungsrichtung gesehen, in den dem Behälter nachgeordneten Bereichen der UHT-Anlage zu erreichen, die möglichst frei ist von stagnierenden und/oder unkontrolliert oszillierenden Strömungsbereichen, sieht ein anderer Vorschlag vor, dass unmittelbar am Austritts-Anschluss des Behälters eine Verdrängerpumpe, vorzugsweise eine rotierende Verdrängerpumpe in Gestalt einer SchraubenSpindelpumpe, angeordnet ist.

Damit die zugeführte Trägerluft und ggf. andere aus dem wenigstens einen festen Dosiergut oder dem erwärmten Gemisch entbindende Gase und Dämpfe aus dem Kopfraum des Behälters entweichen oder letzterer bei sinkendem Niveau, z.B. bei der Entleerung oder bei Niveauschwankungen, belüftet werden kann, ist an den Kopfraum des Behälters eine Be- und Entlüftungseinrichtung angeschlossen.

Eine einwandfreie und automatisch ablaufende CIP-Reinigung der Dosiervorrichtung (CIP: cleaning in place) wird möglich, wenn der Behälter eine in seinen Kopfraum eingreifende Behälter-Reinigungseinrichtung aufweist. Um auch die Vorkammer intensiv und sicher einer automatischen CIP-Reinigung unterziehen zu können, sieht ein weiterer Vorschlag vor, dass die Vorkammer eine in diese eingreifende Kammer-Reinigungseinrichtung aufweist.

### Verwendung

Die vorgeschlagene Vorrichtung eignet sich besonders für die Herstellung eines Gemischs aus Trinkmilch als Trägerflüssigkeit und Reis oder/und Hafer oder Weizenkörner als Zerealie/n und/oder wenigstens einer anderen festkörperartigen, kleinstückigen Beimengung wie Nüsse, Früchte, Samen oder dergleichen, hergestellt mittels der Vorrichtung nach einem der Ansprüche 8 bis 17.

### KURZBESCHREIBUNG DER ZEICHNUNGEN

Eine eingehendere Darstellung der Erfindung ergibt sich aus der folgenden Beschreibung und den beigefügten Figuren der Zeichnung sowie aus den Ansprüchen. Während die Erfindung in den verschiedensten Ausführungsformen realisiert ist, wird in der Zeichnung ein bevorzugtes Ausführungsbeispiel der Vorrichtung, mit der das erfindungsgemäße Verfahren durchführbar ist, dargestellt und nachfolgend nach Aufbau und Funktion beschrieben. Es zeigen
- **Figur 1**: in perspektivischer Darstellung eine Außenansicht der erfindungsgemäßen Dosiervorrichtung mit vier am Behälterdeckel angeordneten Vorkammern und
- **Figur 2**: in schematischer, vereinfachter Darstellung einen Meridianschnitt durch die Dosiervorrichtung gemäß **Figur 1****.**

### DETAILLIERTE BESCHREIBUNG

### Vorrichtung

Eine Dosiervorrichtung 100 **(****Figuren 1** und **2****)** ist beispielsweise, in Strömungsrichtung einer Trägerflüssigkeit TF gesehen, hinter dem letzten Wärmeaustauscher einer Vorwärmzone einer UHT-Anlage angeordnet. Die Trägerflüssigkeit TF mündet mit einem Volumenstrom Trägerflüssigkeit Q_{TF} mit einer Einlaufgeschwindigkeit c_{TF} über einen Eintritts-Anschluss 16 in einen Behälter 2 der Dosiervorrichtung 100 ein, wobei der Eintritts-Anschluss 16 bevorzugt am Umfang und in tangentialer Richtung zum Umfang des Behälters 2 und unterhalb eines durch ein freies Niveau N gekennzeichneten Flüssigkeitsspiegels eines im Behälter 2 bevorrateten Gemischs G, bestehend aus der Trägerflüssigkeit TF und wenigstens einem festen Dosiergut Z, B, beispielsweise wenigstens eine festkörperartige, teilchenförmige, quellfähige Zerealie Z, angeordnet ist. Anstelle der wenigstens einen Zerealie Z kann es sich auch um wenigstens eine andere kleinstückige Beimengung B handeln (nicht in den Figuren der Zeichnung angegeben). Der Behälter 2 bildet einen Innenraum zur Aufnahme des Gemisch G aus, wobei ein vorgelegtes Volumen V des Gemischs G durch das freie Niveau N gegenüber einem Kopfraum 5 des Behälters 2 begrenzt sein soll. Der Behälter 2 wird oberhalb seines Kopfraums 5 durch einen Behälterdeckel 4 und in seinem Fußbereich von einem kegelförmigen Boden 6 mit einem ersten Kegelwinkel W1 und einem sich anschließenden kegelförmigen Verjüngungsstutzen 8 mit einem zweiten Kegelwinkel W2 begrenzt. Der erste Kegelwinkel W1 ist größer als der zweite Kegelwinkel W2 ausgeführt, wobei es vorteilhaft ist, wenn der Kegelwinkel W1 etwas weniger als dreimal so groß wie der Kegelwinkel W2 ist. Der Verjüngungsstutzen 8 mündet in einen Austritts-Anschluss 18 für das Gemisch G aus, an den unmittelbar eine Verdrängerpumpe 48, vorzugsweise in Gestalt einer Schrauben-Spindel-Pumpe, angeordnet ist. Das Gemisch G wird mit einem Volumenstrom Gemisch Q_{G} und einer Ablaufgeschwindigkeit c_{G} aus dem Behälter 2 abgeführt. Der Behälter 2 weist weiterhin wenigstens eine Eintritts-Öffnung 34 für das wenigstens eine feste Dosiergut Z, B, im Ausführungsbeispiel die Zerealie Z, und/oder die wenigstens eine andere kleinstückige Beimengung B (nicht bezeichnet) auf, wobei die Eintritts-Öffnung 34 die bevorzugt in dem Behälterdeckel 4 angeordnet ist.

Am Behälter 2 ist wenigstens eine Vorkammer 50 vorgesehen ist, die über die wenigstens eine Eintritts-Öffnung 34 in den oberhalb des freien Niveaus N befindlichen Kopfraum 5 ausmündet. Die Vorkammer 50 besitzt einen Anschluss 54 zur Zufuhr eines Volumenstroms des wenigstens einen festen Dosiergutes Q*, des Volumenstromes Zerealie Q_{Z} und/oder eines Volumenstroms Beimengung Q_{B} (nicht bezeichnet), und einen Anschluss für Luft 56 zur Zufuhr eines Volumenstroms Luft Q_{L}. Über den Anschluss 54 kann die die Vorkammer 50 mit wenigsten einem festen Dosiergut Z, B und über den Anschluss für Luft 56 kann die Vorkammer 50 mit Luft L beaufschlagt werden. Der Anschluss für Luft 56 ist so angeordnet ist, dass der Volumenstrom Luft Q_{L} auf dem Weg zur Eintritts-Öffnung 34 auf den Volumenstrom des wenigstens einen festen Dosiergutes Q*, den Volumenstrom Zerealie Q_{Z} oder den Volumenstrom Beimengung Q_{B}, trifft. Aus dem Volumenstrom Luft Q_{L} resultiert mit einem Durchtrittsquerschnitt der Vorkammer 50 dort für eine vorzugsweise trockene, relativ kalte Luft L eine Luftgeschwindigkeit c_{L}, und die Zerealie Z bzw. Beimengung B wird unter den gegebenen Querschnittsverhältnissen mit einer Zufuhrgeschwindigkeit c_{Z} bzw. c_{B} zugeführt.

Durch ein erfindungsgemäß gewähltes Verhältnis zwischen Volumenstrom Luft Q_{L} und Volumenstrom Zerealie Q_{Z} oder Beimengung Q_{B} bzw. zwischen Luftgeschwindigkeit c_{L} und Zufuhrgeschwindigkeit c_{Z} oder c_{B}, das bevorzugt bei 50 bis 100 (c_{L}/c_{Z} = c_{L}/c_{B} = 50 - 100) liegt, fungiert die Luft L als Durchmischungs-, Träger- und Austragmedium für die Zerealie Z bzw. Beimengung B, sodass ein Gemenge aus Zerealie und Luft Z+L oder Beimengung und Luft B+ L mit einem Volumenstrom Zerealie und Luft Q_{Z+L} bzw. Volumenstrom Beimengung und Luft Q_{B+L} und einer Eintragungsgeschwindigkeit c_{Z+L} bzw. c_{B+L} aus der Vorkammer 50 über die Eintritts-Öffnung 34 in den Kopfraum 5 eintritt.

Im Behälter 2 ist eine Niveau-Regeleinrichtung 38 vorgesehen, die über einen vorzugsweise im Behälterdeckel 4 angeordneten zweiten Anschluss 26 in das freie Niveau N eingreift und zu dessen Regelung dient. Ferner greifen in den Behälter 2 ein, und zwar vorzugsweise jeweils wieder über den Behälterdeckel 4, über einen ersten Anschluss 24 eine Rühreinrichtung 36, über einen dritten Anschluss 28 eine obere Niveau-Grenzwerterfassungseinrichtung 40 und über einen fünften Anschluss 32 eine Behälter-Reinigungseinrichtung 44, wobei die Rühreinrichtung 36 bis weit in das vorgelegte Volumen V hinabreicht. Vorzugsweise ebenfalls am Behälterdeckel 4 befindet sich eine Be- und Entlüftungseinrichtung 20, über die eine in der Regel warme, feuchte erste Luft L* und ggf. noch andere Gas- oder Dampfbestandteile abgeführt werden. Ein Kondensat k, welches sich aus der ersten Luft L* ggf. abscheidet, wird über ein an die Be- und Entlüftungseinrichtung 20 angeschlossenes Überlaufrohr 22 in die Umgebung des Behälters 2 ebenso abgeführt, wie eine dann entsprechend entfeuchtete zweite Luft L**. Im Boden 6 greift über einen vierten Anschluss 30 eine untere Niveau-Grenzwerterfassungseinrichtung 42 in den Fußbereich des Behälters 2 ein.

Mit der Behälter-Reinigungseinrichtung 44 wird in einem Reinigungsschritt eine erste Reinigungsflüssigkeit C1 in den gesamten Innenraum des Behälters 2 ausgebracht, wenn dieser vollständig vom Gemisch G entleert ist. Eine sichere und gezielte Reinigung der Vorkammer 50 ist durch eine Kammer-Reinigungseinrichtung 46 sichergestellt, die über einen Anschluss für Kammerreinigung 58 an einem Kammerdeckel 52 der Vorkammer 50 in letztere eingeführt ist, und über die in dem Reinigungsschritt eine zweite Reinigungsflüssigkeit C2 ausgebracht wird.

Der Behälter 2 ruht bevorzugt auf einem Traggestell 14, das sich bevorzugt über drei Beine auf einem Untergrund abstützt, er besitzt ein Mannloch 10 für Inspektions- und Wartungsarbeiten in seinem Innenraum, und er ist mit mehreren, vorzugsweise drei, Schaugläsern 12 ausgestattet, die vorzugsweise in vertikaler Anordnung über eine Mantelfläche des Behälters 2 verteilt sind. Der Behälter 2 weist im Ausführungsbeispiel vier in seinen Kopfraum 5 über jeweils eine zugeordnete Eintritts-Öffnung 34 ausmündende Vorkammern 50 auf. Über diese Vorkammern 50 können entweder jeweils unterschiedliche Zerealien Z und/oder Beimengungen B gleichzeitig in das vorgelegte Volumen V oder Teilströme gleicher oder unterschiedlicher Zerealien Z und/oder Beimengungen B ebenfalls jeweils gleichzeitig eingetragen werden.

Bei der Zerealie Z kann es sich vorzugsweise um Reis R und hier vorzugsweise um einen "Allerweltsreis" oder um Hafer H oder um Weizenkörner W (nicht bezeichnet) handeln. Reis R und Hafer H werden der Trägerflüssigkeit TF, vorzugsweise einer Trinkmilch M, jeweils ausschließlich (G = TF + R; G = TF + H) oder, jeweils getrennt voneinander, aber im Endergebnis in Summe (G = TF + H + R) im gewünschten Mengenverhältnis zudosiert. Der Hafer H wird vorzugsweise als Kornware, nicht vorgegart und nativ, kalt und trocken dosiert, während der Reis R vorgegart und warm bei 70 °C und unter der erfindungsgemäßen Belüftung dosiert wird. Die Weizenkörner W werden, lediglich vorbehandelt durch Wässerung im kalten Wasser, dosiert. Es wird in dem Gemisch G und damit am Ende einer Wärmebehandlung ein trinkfähiges Produkt mit einem Mengenanteil Zerealie(n) Z, bezogen auf die Trägerflüssigkeit TF, von 4 % und mehr erreicht.

Die trockene und in der Regel in Bezug zur Zerealie Z relativ kalte Luft L fungiert einerseits als Durchmischungs-, Träger-und Austragmedium für die Zerealie Z und andererseits bewirkt sie, insbesondere bei warmem, feuchtem vorgegartem Reis R, als Trocknungsmedium eine Trocknung, die ein Verkleben und Konglomerieren von Reiskörner verhindert.

Mit dem Luftstrom werden die Zerealien Z auf das freie Niveau N geblasen, dringen über die gesamte Oberfläche des freien Niveaus N in das vorgelegte Volumen V des Gemischs G ein und werden dort unter fortlaufender Zufuhr eines zugeordneten Volumenstroms Trägerflüssigkeit Q_{TF} gleichverteilt. Das Gemisch G, bestehend aus Trägerflüssigkeit TF und darin gleichverteilter Zerealie Z (G = TF + Z), verbleibt im stationären Betrieb der Dosiervorrichtung 100 mit einer eindeutig definierten mittleren Verweilzeit t in dem vorgelegten Volumen V, wobei sich die mittlere Verweilzeit t aus der Größe des vorgelegten Volumens V und dem vorzugsweise zwangsweise abgeführten Volumenstrom Gemisch Q_{G} mit t = V/Q_{G} ergibt.

### Verwendung

Die vorgeschlagene Dosiervorrichtung 100 eignet sich besonders für die Herstellung eines Gemischs G aus Trinkmilch M als Trägerflüssigkeit TF und Reis R oder/und Hafer H als Zerealie/n Z, hergestellt mittels der Vorrichtung nach einem der Ansprüche 8 bis 17.

### BEZUGSZEICHENLISTE DER VERWENDETEN ABKÜRZUNGEN

- 100: Dosiervorrichtung

- 2: Behälter
- 4: Behälterdeckel
- 5: Kopfraum
- 6: Boden (kegelförmig)
- 8: Verjüngungsstutzen
- 10: Mannloch
- 12: Schauglas
- 14: Traggestell
- 16: Eintritts-Anschluss
- 18: Austritts-Anschluss
- 20: Be- und Entlüftungseinrichtung
- 22: Überlaufrohr
- 24: erster Anschluss (für Rühreinrichtung)
- 26: zweiter Anschluss (für Niveau-Regeleinrichtung)
- 28: dritter Anschluss (für obere Niveau-Grenzwerterfassungseinrichtung)
- 30: vierter Anschluss (für untere Niveau-Grenzwerterfassungseinrichtung)
- 32: fünfter Anschluss (für Behälter-Reinigungseinrichtung)
- 34: Eintritts-Öffnung (für Zerealie(n) und/oder Beimengung(en))
- 36: mechanische Rühreinrichtung
- 38: Niveau-Regeleinrichtung
- 40: obere Niveau-Grenzwerterfassungseinrichtung
- 42: untere Niveau-Grenzwerterfassungseinrichtung
- 44: Behälter-Reinigungseinrichtung
- 46: Kammer-Reinigungseinrichtung
- 48: Verdrängerpumpe (z.B. rotierend; Schrauben-Spindel-Pumpe)

- 50: Vorkammer
- 52: Kammerdeckel
- 54: Anschluss (für feste Dosiergüter Z, B; Zerealie(n) und/oder Beimengung(en))
- 56: Anschluss für Luft
- 58: Anschluss für Kammerreinigung

- B: Beimengung(en)

- C1: erste Reinigungsflüssigkeit
- C2: zweite Reinigungsflüssigkeit

- G: Gemisch (Trägerflüssigkeit TF + wenigstens ein festes Dosiergut Z, B)
- H: Hafer

- L: Luft
- L*: erste Luft
- L**: zweite Luft

- M: Trinkmilch
- N: freies Niveau

- Q*: Volumenstrom des wenigstens einen festen Dosiergutes Z, B
- Q_{B}: Volumenstrom Beimengung
- Q_{G}: Volumenstrom Gemisch
- Q_{L}: Volumenstrom Luft
- Q_{TF}: Volumenstrom Trägerflüssigkeit
- Q_{Z}: Volumenstrom Zerealie
- Q_{B+L}: Volumenstrom Beimengung und Luft
- Q_{Z+L}: Volumenstrom Zerealie und Luft

- R: Reis
- TF: Trägerflüssigkeit
- V: vorgelegtes Volumen (des Gemischs G)
- W: Weizenkörner

- W1: erster Kegelwinkel
- W2: zweiter Kegelwinkel

- Z: Zerealie(n)
- Z, B: feste Dosiergüter (wenigstens ein festes Dosiergut Z, B)
- TF, Z, B: alle Mischungsbestandteile

- c_{Q}*: Zufuhrgeschwindigkeit des wenigstens einen festen Dosiergutes Z, B
- c_{B}: Zufuhrgeschwindigkeit Beimengung
- c_{B+L}: Eintragungsgeschwindigkeit Beimengung
- c_{G}: Ablaufgeschwindigkeit
- c_{L}: Luftgeschwindigkeit
- c_{TF}: Einlaufgeschwindigkeit
- c_{Z}: Zufuhrgeschwindigkeit Zerealie
- c_{Z+L}: Eintragungsgeschwindigkeit Zerealie

- k: Kondensat

- t: mittlere Verweilzeit (t = V/Q_{G})

## Patentansprüche

1. Verfahren zum Mischen und Dosieren fester Dosiergüter (Z, B),
wie wenigstens eine Zerealie (Z), insbesondere eine festkörperartige, teilchenförmige, quellfähige Zerealie (Z), und/oder wenigstens eine andere kleinstückige Beimengung (B),
in eine Trägerflüssigkeit (TF), mit dem ein Gemisch (G) aus der Trägerflüssigkeit (TF) und dem wenigstens einen festen Dosiergut (Z, B) hergestellt wird,
bei dem im stationären Betrieb einem vorgelegten Volumen (V) des Gemisches (G) ein Volumenstrom Trägerflüssigkeit (Q_{TF}) und das wenigstens eine feste Dosiergut (Z, B) jeweils zwangsweise zugeführt und alle Mischungsbestandteile (TF, Z, B) miteinander vermischt werden,
bei dem das Gemisch (G) mit einem konstanten Volumenstrom Gemisch (Q_{G}) stetig und zwangsweise aus dem vorgelegten Volumen (V) abgeführt wird,
bei dem das vorgelegte Volumen (V), das ein freies Niveau (N) aufweist, über dieses freie Niveau (N) geregelt und damit konstant gehalten wird, bei dem der Volumenstrom Trägerflüssigkeit (Q_{TF}) und ein Volumenstrom Luft (Q_{L}) konstant gehalten und stetig und fortlaufend bereitgestellt werden, wobei der Volumenstrom Trägerflüssigkeit (Q_{TF}) und wahlweise der Volumenstrom Luft (Q_{L}) jeweils quantitativ voreinstellbar und in Grenzen veränderbar sind,
bei dem der Volumenstrom Trägerflüssigkeit (Q_{TF}) unterhalb des freien Niveaus (N) derart in das Gemisch (G) eingeleitet wird, dass in diesem dadurch strömungsmechanisch eine Rotationsströmung generiert wird,
bei dem das wenigstens eine feste Dosiergut (Z, B) jeweils in Form eines stetigen Volumenstroms des wenigstens einen festen Dosiergutes (Q*) ausgeprägt ist,
bei dem der Volumenstrom des wenigstens einen festen Dosiergutes (Q*) jeweils quantitativ voreinstellbar und in Grenzen veränderbar ist,
bei dem der Volumenstrom Luft (Q_{L}), in Strömungsrichtung zum vorgelegten Volumen (V) gesehen, auf den stetigen Volumenstrom des wenigstens einen festen Dosiergutes (Q*) trifft und beide zunächst zusammengeführt und dann in der jeweiligen Mischung (Q_{L}+Q*) über das freie Niveau (N) in das vorgelegte Volumen (V) eingebracht werden, und bei dem der Volumenstrom Luft (Q_{L}) als Durchmischungs-, Trocknungs-, Austrag- und Trägermedium für das jeweilige wenigstens eine feste Dosiergut (Z, B) fungiert, wobei im Bereich der Zusammenführung des Volumenstroms Luft (Q_{L}) und des Volumenstroms des wenigstens einen festen Dosierguts (Q*) eine durch den Volumenstrom Luft (Q_{L}) gegebenen Luftgeschwindigkeit (c_{L} um Faktor 50 bis 100 größer ist als eine durch den Volumenstrom des wenigstens einen festen Dosierguts (Q*) gegebene Zufuhrgeschwindigkeit (c_{Q}·; c_{Z}; c_{B}).

2. Verfahren nach Anspruch 1,
**dadurch gekennzeichnet,**
**dass** das vorgelegte Volumen (V) in Grenzen voreinstellbar ist.

3. Verfahren nach Anspruch 1 oder 2,
**dadurch gekennzeichnet,**
**dass** sich das zu dosierende wenigstens eine feste Dosiergut (Z, B) auf mehr als einen Volumenstrom aufteilt und jeweils getrennt voneinander in das vorgelegte Volumen (V) eingebracht wird.

4. Verfahren nach einem der vorhergehenden Ansprüche,
**dadurch gekennzeichnet,**
**dass** die strömungsmechanisch generierte Rotationsströmung gegensinnig zu einer mechanisch generierten umlaufenden Mischbewegung orientiert ist.

5. Verfahren nach einem der vorhergehenden Ansprüche,
**dadurch gekennzeichnet,**
**dass** die Trägerflüssigkeit (TF) Trinkmilch (M) ist und das wenigstens eine feste Dosiergut (Z, B) entweder eine Zerealie (Z) ist, wobei es sich um Hafer (H) oder Reis (R) oder Weizenkörner (W) handelt, oder eine Beimengung (B) ist, wobei es sich um Nüsse oder Früchte oder Samen handelt.

6. Verfahren nach Anspruch 5,
**dadurch gekennzeichnet,**
**dass** der Hafer (H) als Kornware, nicht vorgegart und nativ, kalt und trocken zugeführt wird, und dass die Weizenkörner (W), mit kaltem Wasser gewässert, zugeführt werden.

7. Verfahren nach Anspruch 5,
**dadurch gekennzeichnet,**
**dass** der Reis (R) vorgegart und warm bei 70 °C zugeführt wird.

8. Vorrichtung geeignet zur Durchführung des Verfahrens nach einem der Ansprüche 1 bis 7, mit einer Dosiervorrichtung (100), die einen Behälter (2) für ein vorgelegtes Volumen (V) eines Gemischs (G) mit einem freien Niveau (N) besitzt, der einen Eintritts-Anschluss (16) für eine Trägerflüssigkeit (TF) unterhalb des freien Niveaus (N) zur Erzeugung einer Rotationsströmung in dem Behälter (2), eine Eintritts-Öffnung (34) für wenigstens ein festes Dosiergut (Z, B), wie wenigstens eine Zerealie (Z) und/oder wenigstens eine Beimengung (B), und einen Austritts-Anschluss (18) für das Gemisch (G), bestehend aus der Trägerflüssigkeit (TF) und dem wenigstens einen festen Dosiergut (Z, B), aufweist, mit einer Regeleinrichtung (38) für das freie Niveau (N) und mit wenigstens einer Vorkammer (50), die über die Eintritts-Öffnung (34) in einer boernanb des Niveaus (N) Kopfraum (5) des Behälters (2) ausmündet, die einen Anschluss (54) zur Zufuhr des wenigstens einen festen Dosiergutes (Z, B) und einen Anschluss für Luft (56) zur Zufuhr eines Volumenstroms Luft (Q_{L}) jeweils in die Vorkammer (50) aufweist, wobei der Anschluss (54) zur Zufuhr des wenigstens einen festen Dosiergutes (Z, B) derart eingerichtet ist, dass das wenigstens eine feste Dosiergut (Z, B) jeweils in Form eines stetigen Volumenstroms des wenigstens einen festen Dosiergutes (Q*) in die wenigstens eine Vorkammer (50) eintritt, wobei an der wenigstens einen Vorkammer (50) der Anschluss (54) zur Zufuhr des wenigstens einen festen Dosiergutes (Z, B) und der Anschluss für Luft (56) derart angeordnet sind, dass der Volumenstrom Luft (Q_{L}), nach seinem Austritt aus dem Anschluss für Luft (56) und auf dem Weg zur Eintrittsöffnung (34), auf den stetigen Volumenstrom des wenigstens einen festen Dosiergutes (Q*) trifft, und wobei in dem Behälter (2) eine mechanische Rühreinrichtung (36) vorgesehen ist.

9. Vorrichtung nach Anspruch 8,
**dadurch gekennzeichnet,**
**dass** der Behälter (2) einen dritten Anschluss (28) für eine obere Niveau-Grenzwerterfassungseinrichtung (40) und einen vierten Anschluss (30) für eine untere Niveau-Grenzwerterfassungseinrichtung (42) aufweist.

10. Vorrichtung nach Anspruch 8 oder 9,
**dadurch gekennzeichnet,**
**dass** der Behälter (2) vier in seinen Kopfraum (5) über jeweils eine zugeordnete Eintritts-Öffnung (34) ausmündende Vorkammern (50) aufweist.

11. Vorrichtung nach einem der Ansprüche 8 bis 10,
**dadurch gekennzeichnet,**
**dass** die wenigstens eine Eintritts-Öffnung (34) in einem den Kopfraum (5) des Behälters (2) begrenzenden Behälterdeckel (4) angeordnet ist.

12. Vorrichtung nach einem der Ansprüche 8 bis 11,
**dadurch gekennzeichnet,**
**dass** der Eintritts-Anschluss (16) am Umfang und in tangentialer Richtung zum Umfang des Behälters (2) angeordnet ist.

13. Vorrichtung nach einem der Ansprüche 8 bis 12,
**dadurch gekennzeichnet,**
**dass** der Behälter (2) in seinem Fußbereich von einem kegelförmigen Boden (6) mit einem ersten Kegelwinkel (W1) und einem sich anschließend zu dem Austritts-Anschluss (18) hin fortsetzenden kegelförmigen Verjüngungsstutzen (8) mit einem zweiten Kegelwinkel (W2) begrenzt wird, und dass der erste Kegelwinkel (W1) größer als der zweite Kegelwinkel (W2) ausgeführt ist.

14. Vorrichtung nach einem der Ansprüche 8 bis 13,
**dadurch gekennzeichnet,**
**dass** unmittelbar am Austritts-Anschluss (18) eine Verdrängerpumpe (48) angeordnet ist.

15. Vorrichtung nach einem der Ansprüche 8 bis 14,
**dadurch gekennzeichnet,**
**dass** an den Kopfraum (5) des Behälters (2) eine Be- und Entlüftungseinrichtung (20) angeschlossen ist.

16. Vorrichtung nach einem der Ansprüche 8 bis 15,
**dadurch gekennzeichnet,**
**dass** der Behälter (2) eine in seinen Kopfraum (5) eingreifende Behälter-Reinigungseinrichtung (44) aufweist.

17. Vorrichtung nach einem der Ansprüche 8 bis 16,
**dadurch gekennzeichnet,**
**dass** die Vorkammer (50) eine in diese eingreifende Kammer-Reinigungseinrichtung (46) aufweist.

## Claims

1. Method for mixing and metering solid materials to be metered (Z, B), such as at least one cereal (Z), in particular a solid, particulate, swellable cereal (Z), and/or at least one other small-size addition (B), into a carrier liquid (TF), by means of which method a mixture (G) consisting of the carrier fluid (TF) and the at least one solid material to be metered (Z, B) is produced, wherein, in stationary operation, a volume flow of carrier liquid (Q_{TF}) and the at least one solid material to be metered (Z, B) are each forcibly fed to a provided volume (V) of the mixture (G) and all mixture components (TF, Z, B) are mixed together, wherein the mixture (G) is continuously and forcibly discharged at a constant volume flow of mixture (Q_{G}) from the provided volume (V), wherein the provided volume (V), which has a free level (N), is controlled by means of this free level (N) and is thus kept constant, wherein the volume flow of carrier liquid (Q_{TF}) and a volume flow of air (Q_{L}) are kept constant and are steadily and continuously supplied, the volume flow of carrier liquid (Q_{TF}) and optionally the volume flow of air (Q_{L}) in each case being quantitatively presettable and alterable within limits, wherein the volume flow of carrier liquid (Q_{TF}) is introduced into the mixture (G) below the free level (N) such that a rotational flow is fluidically generated in the mixture as a result, wherein the at least one solid material to be metered (Z, B) is in each case in the form of a constant volume flow of the at least one solid material to be metered (Q*),wherein the volume flow of the at least one solid material to be metered (Q*) can in each case be quantitively preset and altered within limits,wherein the volume flow of air (Q_{L}), when viewed in the direction of flow towards the provided volume (V), comes into contact with the constant volume flow of the at least one solid material to be metered (Q*) and both are firstly combined and then introduced into the provided volume (V) via the free level (N) as the resulting mixture (Q_{L}+Q*), and wherein the volume flow of air (Q_{L}) can function as a mixing, drying, discharging and carrier medium for the relevant at least one solid material to be metered (Z, B),
wherein,
in the region where the volume flow of air (Q_{L}) and the volume flow of the at least one solid material to be metered (Q*) converge, an air speed (c_{L}) given by the volume flow of air (Q_{L}) is greater by a factor of 50 to 100 than a feed speed (c_{Q}*; c_{Z}; c_{B}) given by the volume flow of the at least one solid material to be metered (Q*).

2. Method according to claim 1,
**characterised in that**
the provided volume (V) can be preset within limits.

3. Method according to claim 1 or 2,
**characterised in that**
the at least one solid material to be metered (Z, B) is split into more than one volume flow and is introduced into the provided volume (V) in each case separately.

4. Method according to any of the preceding claims,
**characterised in that**
the fluidically generated rotational flow is oriented counter to a mechanically generated circumferential mixing movement.

5. Method according to any of the preceding claims,
**characterised in that**
the carrier fluid (TF) is drinking milk (M) and the at least one solid material to be metered (Z, B) is either a cereal (Z), said cereal being oats (H) or rice (R) or wheat grains (W), or an addition (B), said addition being nuts or fruits or seeds.

6. Method according to claim 5,
**characterised in that**
the oats (H) are fed in as a granular substance that has not been pre-cooked or processed and is cold and dry, and **in that** the wheat grains (W) are fed in after being soaked in cold water.

7. Method according to claim 5,
**characterised in that**
the rice (R) is pre-cooked and fed in warm at 70°C.

8. Device suitable for carrying out the method according to any of claims 1 to 7, comprising a metering means (100), which comprises a container (2) for a provided volume (V) of a mixture (G) having a free level (N), which container comprises an inlet connection (16) for a carrier liquid (TF) below the free level (N) in order to generate a rotational flow in the container (2), an inlet opening (34) for at least one solid material to be metered (Z, B), such as a cereal and/or at least one addition (B), and an outlet connection (18) for the mixture (G), consisting of the carrier fluid (TF) and the at least one solid material to be metered (Z, B), said device further comprising a controller (38) for the free level (N) and comprising at least one antechamber (50), which opens into a top region (5) of the container (2) above the free level (N) via the inlet opening (34) and which comprises a connection (54) for feeding the at least one solid material to be metered (Z, B) and a connection for air (56) for feeding a volume flow of air (QL) in each case into the antechamber (50),
the connection (54) for feeding in the at least one solid material to be metered (Z, B) being designed such that the at least one solid material to be metered (Z, B) enters the at least one antechamber (50) in each case in the form of a constant volume flow of the at least one solid material to be metered (Q*),
the connection (54) for feeding in the at least one solid material to be metered (Z, B) and the connection for air (56) being arranged on the at least one antechamber (50) such that the volume flow of air (QL) comes into contact with the constant volume flow of the at least one solid material to be metered (Q*) after exiting the connection for air (56) and on the way to the inlet opening (34),
and a mechanical stirrer (36) being provided in the container (2).

9. Device according to claim 8,
**characterised in that**
the container (2) comprises a third connection (28) for an upper level limit value detection means (40) and a fourth connection (30) for a lower level limit value detection means (42).

10. Device according to claim 8 or 9,
**characterised in that**
the container (2) comprises four antechambers (50) that open out into the top region (5) of said container via an associated inlet opening (34) in each case.

11. Device according to any of claims 8 to 10,
**characterised in that**
the at least one inlet opening (34) is arranged in a container lid (4) adjacent to the top region (5) of the container (2).

12. Device according to any of claims 8 to 11,
**characterised in that**
the inlet connection (16) is arranged on the periphery of and at a tangent to the periphery of the container (2).

13. Device according to any of claims 8 to 12,
**characterised in that**
the container (2) is delimited in the bottom region thereof by a conical base (6) having a first cone angle (W1) and a conical tapering connection piece (8) that subsequently continues towards the outlet connection (18) and has a second cone angle (W2), and **in that** the first cone angle (W1) is designed to be larger than the second cone angle (W2).

14. Device according to any of claims 8 to 13,
**characterised in that**
a positive displacement pump (48) is arranged directly on the outlet connection (18).

15. Device according to any of claims 8 to 14,
**characterised in that**
a ventilation and deaeration means (20) is connected to the top region (5) of the container (2).

16. Device according to any of claims 8 to 15,
**characterised in that**
the container (2) comprises a container-cleaning means (44) that engages in the top region (5) thereof.

17. Device according to any of claims 8 to 16,
**characterised in that**
the antechamber (50) comprises a chamber-cleaning means (46) that engages therein.

## Revendications

1. Procédé de mélange et de dosage de matières à doser solides (Z, B),
comme au moins une céréale (Z), notamment une céréale (Z) apte à gonfler, présentant une forme particulaire et la nature d'un corps solide, et/ou au moins un autre additif (B) en petits morceaux,
dans un liquide porteur (TF), avec lequel un mélange (G) est confectionné à partir du liquide porteur (TF) et d'au moins une matière à doser solide (Z, B),
dans lequel un flux volumique de liquide porteur (Q_{TF}) et au moins ladite matière à doser solide (Z, B) alimentent respectivement de manière forcée un volume (V) fourni du mélange (G) et tous les constituants du mélange (TF, Z, B) sont mêlés les uns aux autres dans le fonctionnement stationnaire,
dans lequel le mélange (G) est évacué en permanence de manière forcée du volume (V) fourni avec un flux volumique constant de mélange (Q_{G}),
dans lequel le volume (V) fourni, qui présente un niveau libre (N), est régulé au moyen de ce niveau libre (N) et maintenu ainsi constant,
dans lequel le flux volumique de liquide porteur (Q_{TF}) et un flux volumique d'air (Q_{L}) sont maintenus constants et fournis en permanence continuellement, dans lequel le flux volumique de liquide porteur (Q_{TF}) et éventuellement le flux volumique d'air (Q_{L}) peuvent être respectivement préréglés en quantité et modifiés dans certaines limites, dans lequel le flux volumique de liquide porteur (Q_{TF}) est déversé dans le mélange (G) en dessous du niveau libre (N) de sorte qu'un écoulement rotationnel y est ainsi généré du fait de la mécanique des fluides,
dans lequel ladite au moins matière à doser solide (Z, B) se manifeste respectivement sous la forme d'un flux volumique permanent de ladite au moins matière à doser solide (Q*),
dans lequel le flux volumique de ladite au moins matière à doser solide (Q*) peut être respectivement préréglé en quantité et modifié dans certaines limites,
dans lequel le flux volumique d'air (Q_{L}) considéré dans le sens d'écoulement par rapport au volume (V) fourni rencontre le flux volumique permanent de ladite au moins matière à doser solide (Q*) et les deux convergent d'abord, puis sont amenés à l'intérieur du mélange respectif (Q_{L}+Q*) au-dessus du niveau libre (N) dans le volume (V) fourni, et dans lequel le flux volumique d'air (Q_{L}) sert de milieu de brassage, de séchage, d'évacuation et porteur de ladite au moins matière à doser solide (Z, B),
dans lequel
une vitesse d'air (C_{L}) donnée par le flux volumique d'air (Q_{L}) est supérieure d'un facteur 50 à 100 à une vitesse d'alimentation (C_{Q}* ; C_{Z}; C_{B}) donnée par le flux volumique de ladite au moins matière à doser solide (Q*) au niveau de la convergence du flux volumique d'air (Q_{L}) et du flux volumique de ladite au moins matière à doser solide (Q*).

2. Procédé selon la revendication 1,
**caractérisé en ce que**
le volume (V) fourni peut être préréglé dans certaines limites.

3. Procédé selon la revendication 1 ou 2,
**caractérisé en ce que**
la matière solide au moins à doser (Z, B) se répartit en plus d'un flux volumique et est amenée respectivement séparée de l'autre dans le volume (V) fourni.

4. Procédé selon l'une des revendications précédentes,
**caractérisé en ce que**
l'écoulement rotationnel généré du fait de la mécanique des fluides est orienté dans le sens inverse des aiguilles d'une montre par rapport à un mouvement de mélange en circulation généré par voie mécanique.

5. Procédé selon l'une des revendications précédentes,
**caractérisé en ce que**
le liquide porteur (TF) est du lait de consommation (M) et la matière solide au moins à doser (Z, B) est soit une céréale (Z), s'agissant alors d'avoine (H) ou de riz (R) ou bien encore de grains de blé (W), ou un additif (B), s'agissant alors de noix ou de fruits ou bien encore de graines.

6. Procédé selon la revendication 5,
**caractérisé en ce que**
l'avoine (H) en tant que matière en grains est alimentée dans un état non précuit et vierge, froid et sec, et que les grains de blé (W) sont alimentés dans un état rincé avec de l'eau froide.

7. Procédé selon la revendication 5,
**caractérisé en ce que**
le riz (R) est alimenté dans un état non précuit et chaud à 70 °C.

8. Dispositif se prêtant à la mise en oeuvre du procédé selon l'une des revendications 1 à 7, doté d'un dispositif de dosage (100), qui possède un réservoir (2) recueillant un volume (V) fourni d'un mélange (G) avec un niveau libre (N), qui présente un raccord d'admission (16) d'un liquide porteur (TF) en dessous du niveau libre (N) pour générer un écoulement rotationnel dans le récipient (2), une ouverture d'admission (34) d'au moins une matière à doser solide (Z, B) comme au moins une céréale (Z) et/ou au moins un additif (B), et un raccord d'évacuation (18) du mélange (G) comprenant le liquide porteur (TF) et ladite au moins matière à doser solide (Z, B), d'un dispositif de réglage (38) du niveau libre (N) et d'au moins une préchambre (50), qui débouche par l'ouverture d'admission (34) dans un compartiment supérieur (5) du réservoir (2) se trouvant au-dessus du niveau libre (N), qui présente un raccord (54) pour amener ladite au moins matière à doser solide (Z, B) et une prise d'air (56) pour amener un flux volumique d'air (Q_{L}) respectivement dans la préchambre (50), dans lequel
le raccord (54) pour amener ladite au moins matière à doser solide (Z, B) est monté de manière à ce que ladite au moins matière à doser solide (Z, B) arrive dans ladite au moins préchambre (50) respectivement sous la forme d'un flux volumique permanent de ladite au moins matière à doser solide (Q*), dans lequel le raccord (54) pour amener ladite au moins matière à doser solide (Z, B) et la prise d'air (56) sont disposés sur ladite au moins préchambre (50) de manière à ce que le flux volumique d'air (Q_{L}) rencontre le flux volumique permanent de ladite au moins matière à doser solide (Q*) après son échappement de la prise d'air (56) en cheminant vers l'ouverture d'admission (34),
et dans lequel un dispositif de brassage mécanique (36) est prévu à l'intérieur du réservoir (2).

9. Dispositif selon la revendication 8,
**caractérisé en ce que**
le réservoir (2) présente un troisième raccord (28) d'un dispositif supérieur de saisie de valeurs limites de niveau (40) et un quatrième raccord (30) d'un dispositif inférieur de saisie de valeurs limites de niveau (42).

10. Dispositif selon la revendication 8 ou 9,
**caractérisé en ce que**
le réservoir (2) présente quatre préchambres (50) débouchant dans son compartiment supérieur (5) par respectivement une ouverture d'admission (34) associée.

11. Dispositif selon l'une des revendications 8 à 10,
**caractérisé en ce que**
ladite au moins ouverture d'admission (34) est disposée dans un couvercle de réservoir (4) limitant le compartiment supérieur (5) du réservoir (2).

12. Dispositif selon l'une des revendications 8 à 11,
**caractérisé en ce que**
le raccord d'admission (16) est disposé sur le pourtour et dans une direction tangentielle par rapport au pourtour du réservoir (2).

13. Dispositif selon l'une des revendications 8 à 12,
**caractérisé en ce que**
le réservoir (2) est limité dans son compartiment inférieur par un fond de forme conique (6) avec un premier angle de cône (W1) et par un manchon réducteur conique se prolongeant ensuite jusqu'au raccord d'évacuation (18) avec un second angle de cône (W2), et que le premier angle de cône (W1) est supérieur au second angle de cône (W2).

14. Dispositif selon l'une des revendications 8 à 13,
**caractérisé en ce qu'**
une pompe refoulante (48) est disposée directement sur le raccord d'évacuation (18).

15. Dispositif selon l'une des revendications 8 à 14,
**caractérisé en ce qu'**
un dispositif d'aérage et de désaérage est raccordé au compartiment supérieur (5) du réservoir (2).

16. Dispositif selon l'une des revendications 8 à 15,
**caractérisé en ce que**
le réservoir (2) présente un dispositif de nettoyage du réservoir (44) s'engageant dans son compartiment supérieur (5).

17. Dispositif selon l'une des revendications 8 à 16,
**caractérisé en ce que**
la préchambre (50) présente un dispositif de nettoyage de chambre (46) s'y engageant.
